# EUROPÄISCHE PATENTSCHRIFT

(11) **EP 0 038 976 B1**
(45) Veröffentlichungstag und Bekanntmachung des Hinweises auf die Patenterteilung: **24.07.1985**
(21) Anmeldenummer: 81102730.9
(22) Anmeldetag: 10.04.1981
(51) Int. Cl.: B31B 17/00, B65D 3/14, B65D 3/18

(54) **Dose aus einem Kartonzuschnitt**
Box formed from a cardboard blank
Boîte en carton fabriquée à partir d'un flan

(30) Priorität: 24.04.1980 DE 3015757
(43) Veröffentlichungstag der Anmeldung: 04.11.1981
(73) Patentinhaber: Maschinenfabrik Rissen GmbH, D-22552 Hamburg (DE); 4P Nicolaus Kempten GmbH, D-87437 Kempten (DE)
(72) Erfinder: Detzel, Josef, D-8961 Weitnau (DE); Hendriks van de Weem, Johannes, D-8960 Kempten (DE)
(74) Vertreter: Hutzelmann, Gerhard

## Beschreibung

Die Erfindung bezieht sich auf eine Dose mit einem aus einem rechteckigen Kartonzuschnitt gewickelten Mantel, der wenigstens an seiner Oberseite mit einem nach innen ragenden Bördelrand versehen ist, gegen den sich von innen her eine ebene Deckelscheibe abstützt, die zum Zwecke des Öffnens mit einer Griffstelle versehen ist.

Insbesondere sehr flache Dosen werden im allgemeinen mit einem zweiteiligen Dosenmantel, nämlich mit getrenntem Unter- und Oberteil, hergestellt.

Diese Herstellung ist aber sehr aufwendig und teuer und bedingt einen verhältnismässig hohen Materialeinsatz.

In der DE-U-7 739 530 wurde daher auch eine Dose der eingangs genannten Art vorgeschlagen, die an ihrer Oberseite mit einem nach innen ragenden Bördelrand versehen ist, gegen den sich eine ebene Deckelscheibe abstützt. Diese Dose ist aber nur sehr schwierig zu öffnen und so gut wie garnicht wieder zu verschliessen.

Aus der US-A-3 485 436 ist darüber hinaus eine Dose bekannt, die einen aus Kunststoff extrudierten Körper mit einer an dessen oberem Rand angeordneten Umfangsnut aufweist. In diese Umfangsnut greift ein kompliziert ausgebildeter Dekkel ein, der zum Öffnen der Dose aufgerissen werden kann.

Ausgehend von DE-U-7 739 530 liegt der Erfindung die Aufgabe zugrunde, eine Dose zu schaffen, die einfach ausgebaut, verhältnismässig leicht zu öffnen und wieder zu verschliessen ist.

Diese Aufgabe wird erfindungsgemäss dadurch gelöst, dass die Griffstelle als Grifflasche ausgebildet ist, die als Ansatz an die ebene Deckelscheibe angeformt und gegen das Zentrum der Deckelscheibe hin umgefaltet ist, mit diesem umgefalteten Abschnitt auf der Oberseite der Deckelscheibe aufliegt und damit unter dem Börderrand eingeklemmt ist, und dass sich die Grifflasche entlang von zwei Schwächungslinien derart in das Innere der Deckelscheibe hinein erstreckt, dass sich beim Hochziehen der Grifflasche diese entlang der Schwächungslinien bis ins Innere der Deckelscheibe hinein von dieser abtrennt und sich dabei der Aussenumfang der Deckelscheibe bis auf den Innenumfang des Bördelrandes der Dekkelscheibe verringert und unter dem Bördelrand herausrutscht.

Hierdurch ist ein leichtes Öffnen der Dose ermöglicht, bei dem jedoch zwangsläufig ein teilweises - und vor allem sichtbares - Zerstören der Deckelscheibe erfolgt.

Da diese teilweise Zerstörung auch nach einem evtl. Wiederanbringen der Deckelscheibe sichtbar ist, weist die so ausgestaltete Dose einen Originalitätsverschluss auf.

in der Zeichnung ist die Erfindung anhand eines Ausführungsbeispiels dargestellt. Dabei zeigen

Fig. 1 einen Schnitt durch eine am oberen und unteren Rand eingebördelte Dose mit Bodenscheibe und Deckeischeibe und

Fig. 2 eine Draufsicht auf die Deckelscheibe.

Mit 1 ist in Fig. 1 ein Dosenmantel bezeichnet, der an seinem unteren Rand 2 nach innen eingebördelt ist, wodurch eine Rolle 3 entstanden ist. Auf dieser Rolle 3 liegt eine lose in die Dose eingelegte Bodenscheibe 4 auf. Mit 5 ist ein nicht näher bezeichnetes Füllgut bezeichnet, das auf der Bodenscheibe 4 aufliegt. Auf diesem Füllgut stützt sich eine Deckelscheibe 6 ab, gegen die der obere Rand des Dosenmantels 1 bis zu seiner Anlage an der Deckelscheibe eingerollt ist. Der so gebildete Bördelrand 8 hält die Deckelscheibe und presst sie gegen das Füllgut.

An der Deckelscheibe 6 ist ein Ansatz 9 angeformt, der über den Scheibendurchmesser hinausragt und gegen das Scheibenzentrum hin umgefaltet ist und auf der Oberseite der Deckelscheibe liegt. Der Ansatz 9 setzt sich in einem Streifen 10 fort (Fig. 2), der ins Innere der Deckelscheibe 6 hineinragt und durch zwei Schwächungslinien 11, 12 von dieser abtrennbar ist.

Zum Öffnen der Dose wird der Ansatz 9 ergriffen und nach oben gezogen. Dadurch werden dieser und der Streifen 10 unter dem Bördelrand 8 hervorgezogen. Die Deckelscheibe 6 löst sich jedoch erst vom Bördelrand, wenn ein in der Verlängerung des Streifens 10 liegender Abschnitt 13 in der Verlängerung der Schwächungslinien 11, 12 abgetrennt ist. Erst dann ist es möglich, dass sich beim Hochziehen der Aussenumfang der Deckelscheibe bis auf den Innenumfang des Bördelrandes zusammenzieht und die Deckelscheibe unter dem Bördelrand herausrutschen kann.

Somit ist die Dose gleichzeitig mit einem Originalitätsverschluss versehen, da ein Öffnen nur unter teilweiser Zerstörung der Deckelscheibe möglich ist.

## Patentansprüche

Dose mit einem aus einem rechteckigen Kartonzuschnitt gewickelten Mantel (1), der wenigstens an seiner Oberseite mit einem nach innen ragenden Bördelrand (8) versehen ist, gegen den sich von innen her eine ebene Deckelscheibe (6) abstützt, die zum Zwecke des Öffnens mit einer Griffstelle versehen ist, dadurch gekennzeichnet, dass die Griffstelle als Grifflasche ausgebildet ist, die als Ansatz (9) an die ebene Deckelscheibe (6) angeformt und gegen das Zentrum der Deckelscheibe hin umgefaltet ist, mit diesem umgefalteten Abschnitt auf der Oberseite der Deckelscheibe aufliegt und damit unter dem Bördelrand (8) eingeklemmt ist, und dass sich die Grifflasche entlang von zwei Schwächungslinien (11, 12) derart in das Innere der Deckelscheibe hinein erstreckt, dass sich beim Hochziehen der Grifflasche diese entlang der Schwächungslinien bis ins Innere der Deckelscheibe hinein von dieser abtrennt und sich dabei der Aussenumfang der Deckelscheibe bis auf den Innenumfang des Bördelrandes der Dekkelscheibe verringert und unter dem Bördelrand herausrutscht.

## Claims

A container with a body (1), which is wound from a rectangular board blank and at least the top of which has a beaded edge (8) that projects inwards and supports on the inside a flat lid disc (6), part of which is designed as a pulling device for opening the pack, wherein this pulling device takes the form of a pull tab that is an extension (9) to the flat lid disc (6) and is folded over towards the middle of the lid disc, this folded section resting on the top of the lid disc and thus being wedged under the beaded edge (8) and wherein the pull tab extends towards the middle of the lid disc along two lines of weakening (11, 12) in such a way that when the pull tab is pulled upwards it separates from the rest of the lid disc towards the middle of the lid disc along the lines of weakening and that the outer circumference of the lid disc is reduced to the inner circumference of the beaded edge so that the lid disc slips out from under the beaded edge.

## Revendications

Boîte avec une enveloppe (1) enroulée en carton fabriquée à partir d'un flan rectangulaire, pourvue au moins dans sa partie supérieure d'une bordure (8) enroulée vers l'intérieur contre laquelle s'appuie de l'intérieur un couvercle plat (6), pourvu d'une languette pour ouvrir la boîte, caractérisée en ce que la languette est remplacée par une patte formée dans le prolongement (9) du couvercle plat (6); la patte étant repliée vers le centre et posée sur la surface du couvercle, coincée de cette manière sous la bordure (8); ladite patte s'étendant le long de deux lignes prédécoupées (11, 12) jusqu'au centre du couvercle de telle façon que, en tirant la patte vers le haut, on provoque une séparation de la patte du couvercle le long des deux lignes prédécoupées jusqu'au centre du couvercle de sorte que le périmètre extérieur du couvercle diminue et correspond ainsi au périmètre intérieur de la bordure; par conséquent, le couvercle peut glisser de la bordure de l'enveloppe.
